# FASCICULE DE BREVET EUROPEEN

(11) **EP 1 256 122 B1**
(45) Date de publication et mention de la délivrance du brevet: **04.10.2006**
(21) Numéro de dépôt: 01907826.0
(22) Date de dépôt: 16.02.2001
(51) Int. Cl.: H01H 50/54, H01H 50/04

(54) **SOUS-ENSEMBLE DE COUPURE POUR APPAREIL INTERRUPTEUR**
BAUGRUPPE FÜR EINE SCHALTVORRICHTUNG
INTERRUPTING SUBASSEMBLY FOR SWITCHING APPLIANCE

(30) Priorité: 18.02.2000 FR 0002142
(43) Date de publication de la demande: 13.11.2002
(73) Titulaire: SCHNEIDER ELECTRIC INDUSTRIES SAS, 92500 Rueil-Malmaison (FR)
(72) Inventeur: COMTOIS, Patrick, F-21000 Dijon (FR); LARCHER, Patrick, F-21121 Ahuy (FR); MOREUX, Alain, F-21000 Dijon (FR); PERROCHEAU, Régis, F-21560 Couternon (FR)
(74) Mandataire: Carias, Alain
(86) Numéro de dépôt international: PCT/FR2001/000467
(87) Numéro de publication internationale: WO 2001/061717

(56) Documents cités:
- DE-B- 1 107 771
- DE-B- 1 254 737
- FR-A- 2 261 610
- FR-A- 2 519 186

## Description

La présente invention concerne un appareil interrupteur électromécanique multipolaire comprenant des contacts principaux et des contacts auxiliaires logés dans un boîtier d'arc, un porte-contacts qui est mobile en translation à l'intérieur du boîtier d'arc et qui porte des logements auxiliaires pour les contacts auxiliaires situés devant des logements principaux pour les contacts principaux.

Dans les appareils interrupteurs, le porte-contacts mobile, qui porte les contacts mobiles, fait un mouvement de translation d'avant en arrière à l'intérieur du boîtier d'arc de façon à pouvoir séparer ou plaquer ces contacts mobiles sur des contacts fixes situés sur le boîtier d'arc. Habituellement, lorsque les logements des contacts auxiliaires sont situés à côté des logements des contacts principaux selon un même plan vertical, l'isolation entre logements principaux et auxiliaires peut être assurée par une paroi longitudinale, parallèle à la direction du mouvement du porte-contacts, par exemple du même type que les parois interpolaires des logements principaux. Cette paroi peut donc être facilement réalisée dans le porte-contacts ou dans le boîtier d'arc, sans gêner le mouvement du porte-contacts. Cependant, lorsque le plan vertical des logements des contacts auxiliaires est différent, par exemple en avant, du plan vertical des logements des contacts principaux, l'isolation entre logements principaux et auxiliaires doit être assurée par une paroi transversale (ou perpendiculaire) au mouvement du porte-contacts mobile, et qui sera susceptible de gêner ce mouvement de translation si l'on veut garder une taille réduite pour l'appareil interrupteur. Le document "FR-A-2 519 186" décrit un appareil interrupteur selon le préambule de la revendication indépendante 1.

L'invention a donc pour but de créer de façon simple et compacte une isolation entre les logements des contacts principaux et les logements des contacts auxiliaires, quand ces logements sont dans des plans verticaux différents, sans adjonction de pièce supplémentaire et tout en gardant une intégration aisée du porte-contacts dans le boîtier d'arc lors de la fabrication de l'appareil interrupteur.

Selon l'invention, le porte-contacts comprend des logements auxiliaires pour des contacts auxiliaires, ces logements auxiliaires étant alignés transversalement à la direction de déplacement du porte-contacts et situés devant les logements principaux des contacts principaux. Entre les logements principaux et les logements auxiliaires, le porte-contacts comprend une paroi d'isolement verticale composée de plusieurs joues d'isolement polaires séparées par des fentes interpolaires. Pour pouvoir insérer facilement le porte-contacts dans le boîtier d'arc, celui-ci se compose de deux moitiés de boîtier assemblées par emboîtement et/ou encliquetage mutuel selon un plan horizontal, de manière que l'une au moins des deux moitiés présente des éléments de guidage du porte-contacts et des éléments de butée pour celui-ci. De plus, chaque moitié du boîtier d'arc comprend une cloison d'isolement entre contacts principaux et contacts auxiliaires.

La description est faite ci-après d'un mode de réalisation préférentiel et non limitatif de l'invention, en regard des dessins annexés suivants :
- la figure 1 montre une vue en perspective du porte-contacts d'un appareil interrupteur, entouré de deux moitiés de boîtier d'arc, sans représentation des contacts.

L'appareil interrupteur décrit dans le mode de réalisation schématisé figure 1 comporte, à l'intérieur d'un corps isolant, trois pôles principaux à double coupure et deux pôles auxiliaires. Les pôles principaux sont dotés chacun de deux contacts fixes situés dans un boîtier d'arc 20,40. Ces contacts fixes, non représentés sur la figure 1, se logent dans des chambres principales 21,41 du boîtier d'arc. Les pôles principaux sont également dotés chacun de deux contacts mobiles, non représentés sur la figure 1, fixés dans des logements principaux 31 d'un porte-contacts mobile 30. De la même façon, les différents pôles auxiliaires sont dotés de contacts fixes situés dans des chambres auxiliaires 22,42 du boîtier d'arc 20,40, et de contacts mobiles fixés dans des logements auxiliaires 32 du porte-contacts 30. A l'intérieur du boîtier d'arc 20,40, le porte-contacts 30 est mobile en translation suivant un axe X horizontal, assurant la séparation ou le plaquage des contacts mobiles sur les contacts fixes.

Les logements principaux 31 sont alignés transversalement à la direction de déplacement X du porte-contacts 30 et sont situés dans un plan vertical distinct de celui des logements auxiliaires 32, eux aussi étant alignés transversalement à la direction X. Dans toute la description, cet axe horizontal X correspond à une direction appelée avant/arrière de l'appareil interrupteur, le côté avant de l'appareil étant le côté des logements auxiliaires 32 et le côté arrière de l'appareil étant le côté des logements principaux 31. Le porte-contacts 30 est solidaire de la partie mobile d'un électroaimant situé à l'arrière de l'appareil et dont le déplacement est provoqué par la circulation d'un courant dans une bobine de l'électroaimant.

Entre les logements principaux 31 et les logements auxiliaires 32, le boîtier d'arc 30 comprend une paroi d'isolement verticale 35 destinée à contribuer à l'isolation entre les logements principaux 31 et les logements auxiliaires 32. Cette paroi est transversale par rapport à l'axe X et est composée de plusieurs joues d'isolement polaires 36 séparées par des fentes interpolaires 37. En assurant une isolation efficace dans un faible encombrement, elle permet de maintenir une taille compacte du porte-contacts.

Etant donné l'encombrement pris par la paroi verticale d'isolement 35, il deviendrait difficile d'insérer directement le porte-contacts 30 dans le boîtier d'arc durant la fabrication de l'appareil interrupteur. C'est pourquoi le boîtier d'arc est constitué de deux moitiés de boîtier : une moitié supérieure 20 et une moitié inférieure 40, assemblées par emboîtement et/ou encliquetage mutuel selon un plan horizontal qui peut être le plan médian horizontal P du porte-contacts 30 ou un plan parallèle à P. Cet assemblage est, par exemple, matérialisé par des moyens d'encliquetage 49 sur la moitié inférieure 40 coopérant avec des moyens d'encliquetage complémentaires 29 sur la moitié supérieure 20. De plus, des moyens d'emboîtement 48 sur la moitié inférieure 40 coopèrent avec des moyens d'emboîtement complémentaires 28 sur la moitié supérieure 20 pour assurer un meilleur guidage et une meilleure fixation des deux moitiés 20,40 du boîtier d'arc l'une dans l'autre.

Ainsi, lors de la fabrication de l'appareil interrupteur, il devient aisé d'assembler le boîtier d'arc en positionnant d'abord le porte-contacts 30 sur la moitié inférieure 40, par exemple, puis en emboîtant dessus la moitié supérieure 20. Le porte-contacts 30 présente une symétrie suivant son plan médian horizontal P et les deux moitiés du boîtier d'arc sont disposées de part et d'autre, de manière sensiblement symétrique par rapport à ce plan P.

Une fois assemblées, les deux moitiés 20,40 du boîtier d'arc permettent au porte-contacts 30 de coulisser uniquement suivant l'axe horizontal X grâce à des éléments de guidage présents sur l'une au moins des deux moitiés 20,40. Ces éléments de guidage comprennent, par exemple sur la moitié inférieure 40, deux séparations interpolaires principales 43 entre les trois chambres principales 41 et une séparation interpolaire auxiliaire 44 entre les deux chambres auxiliaires 42. Sur la moitié supérieure 20, ces éléments de guidage peuvent également comprendre deux séparations interpolaires principales 23 entre les trois chambres principales 21. Ces séparations coopèrent avec des éléments de forme complémentaires situés entre les logements principaux 31 et entre les logements auxiliaires 32 du porte-contacts 30. De plus, les séparations interpolaires principales 23,43 viennent s'insérer dans les fentes interpolaires 37 de la paroi d'isolement 35 de façon à ne pas gêner le mouvement de coulissement du porte-contacts.

Chaque moitié du boîtier d'arc 20,40 comprend également une cloison d'isolement 26,46 entre les chambres principales 21,41 des contacts principaux et les chambres auxiliaires 22,42 des contacts auxiliaires. Outre leur contribution à l'isolation entre les chambres, les cloisons d'isolement 26,46 définissent une butée avant pour les joues d'isolement 36 de la paroi d'isolement 35 limitant ainsi la course du porte-contacts 30.

## Revendications

1. Appareil interrupteur électromécanique multipolaire comprenant plusieurs pôles principaux à double coupure dotés chacun de contacts fixes logés dans un boîtier d'arc (20,40) et de contacts mobiles situés sur un porte-contacts (30) qui est mobile en translation à l'intérieur du boîtier d'arc en fonction de la sollicitation d'un électroaimant se trouvant à l'arrière de l'appareil et qui est muni de logements principaux (31) pour les contacts mobiles principaux des pôles principaux, ces logements principaux étant alignés transversalement à la direction (X) de déplacement du porte-contacts (30) et étant séparés par des séparations interpolaires principales (23,43) du boîtier d'arc, **caractérisé par le fait que** :
- le porte-contacts (30) comprend des logements auxiliaires (32) pour des contacts auxiliaires, ces logements auxiliaires (32) étant alignés transversalement à la direction (X) de déplacement du porte-contacts (30) et situés devant les logements principaux (31),
- le porte-contacts (30) comprend entre les logements principaux (31) et les logements auxiliaires (32) une paroi d'isolement (35) verticale composée de plusieurs joues d'isolement polaires (36) séparées par des fentes interpolaires (37),
- le boîtier d'arc se compose de deux moitiés de boîtier (20,40) assemblées par emboîtement et/ou encliquetage mutuel selon un plan horizontal (P), de manière que l'une au moins des deux moitiés présente des éléments de guidage et des éléments de butée pour le porte-contacts (30),
- chaque moitié du boîtier d'arc (20,40) comprend une cloison d'isolement (26,46) entre contacts principaux et contacts auxiliaires.

2. Appareil interrupteur selon la revendication 1, **caractérisé par le fait que** les cloisons d'isolement (26,46) sur les deux moitiés du boîtier d'arc (20,40) définissent une butée pour les joues d'isolement (36) de la paroi d'isolement (35) du porte-contacts (30).

3. Appareil interrupteur selon la revendication 1, **caractérisé par le fait que** le porte-contacts (30) présente un plan médian de symétrie horizontal (P) et les deux moitiés du boîtier d'arc (20,40) sont disposées de manière sensiblement symétrique par rapport à ce plan (P).

4. Appareil interrupteur selon la revendication 1, **caractérisé par le fait que** les éléments de guidage du porte-contacts (30) comprennent les séparations interpolaires principales (23,43) du boîtier d'arc (20,40), celles-ci s'insérant dans les fentes interpolaires (37) de la paroi d'isolement (35) du porte-contacts.

## Claims

1. Multi-pole electromechanical switching device comprising several principal double switching poles each provided with fixed contacts housed in an arcing chamber (20, 40) and mobile contacts located on a contact carrier (30) which is mobile in translation inside the arcing chamber depending on the attraction of an electromagnet set at the rear of the device and which is provided with principal housings (31) for the principal mobile contacts of the principal poles, these principal housings being aligned transversally to the direction (X) of displacement of the contact carrier (30) and being separated by principal inter-pole separations (23, 43) of the arcing chamber, **characterised in that**:
- the contact carrier (30) comprises auxiliary housings (32) for the auxiliary contacts, these auxiliary housings (32) being aligned transversally to the direction (X) of displacement of the contact carrier (30) and located in front of the principal housings (31),
- the contact carrier (30) comprises, between the principal housings (31) and auxiliary housings (32), a vertical insulating wall (35) composed of several polar insulating side walls (36) separated by inter-pole slits (37),
- the arcing chamber is composed of two half-chambers (20, 40) assembled by interlocking and/or mutual clipping along a horizontal plane (P), in such a way that at least one of these two halves has guide elements and stop elements for the contact carrier (30),
- each half of the arcing chamber (20, 40) comprises an insulating partition (26, 46) between principal contacts and auxiliary contacts.

2. Switching device according to claim 1, **characterised in that** the insulating partitions (26, 46) on the two halves of the arcing chamber (20, 40) define a stop for the insulating side walls (36) of the insulating wall (35) of the contact carrier (30).

3. Switching device according to claim 1, **characterised in that** the contact carrier (30) has a horizontal median plane of symmetry (P) and the two halves of the arcing chamber (20, 40) are arranged in closely symmetrical manner relative to this plane (P).

4. Switching device according to claim 1, **characterised in that** the guide elements of the contact carrier (30) comprise the principal inter-pole separations (23, 43) of the arcing chamber (20, 40), the latter being inserted into the inter-pole slits (37) of the insulating wall (35) of the contact carrier.

## Patentansprüche

1. Mehrpoliges elektromechanisches Schaltgerät, umfassend mehrere Hauptpole mit doppelter Stromunterbrechung, die jeweils mit festen Kontakten, die in einem Bogengehäuse (20, 40) angeordnet sind, und bewegliche Kontakten versehen sind, die auf einer Kontaktleiste (30) angeordnet sind, die in Translation im Inneren des Bogengehäuses in Abhängigkeit von der Belastung eines Elektromagneten beweglich sind, der sich hinter dem Gerät befindet und mit Hauptlagerungen (31) für die beweglichen Hauptkontakte der Hauptpole versehen ist, wobei diese Hauptlagerungen quer zur Verschieberichtung (X) der Kontaktleiste (30) ausgerichtet und durch Hauptpoltrennungen (23, 43) des Bogengehäuses getrennt sind, **dadurch gekennzeichnet, dass**:
- die Kontaktleiste (30) Hilfslagerungen (32) für Hilfskontakte umfasst, wobei diese Hilfslagerungen (32) quer zur Verschieberichtung (X) der Kontaktleiste (30) ausgerichtet sind und sich vor den Hauptlagerungen (31) befinden,
- die Kontaktleiste (30) zwischen den Hauptlagerungen (31) und den Hilfslagerungen (32) eine vertikale Isolierwand (35) umfasst, die aus mehreren Polisolierwangen (36) besteht, die durch Polschlitze (37) getrennt sind,
- das Bogengehäuse aus zwei Gehäusehälften (20, 40) besteht, die durch wechselseitiges Einstecken und/oder Einrasten entlang einer Horizontalebene (P) zusammengesetzt sind, so dass mindestens eine der beiden Hälften Führungselemente und Anschlagelemente für die Kontaktleiste (30) aufweist,
- jede Hälfte des Bogengehäuses (20, 40) eine Isolierwand (26, 46) zwischen Hauptkontakten und Hilfskontakten umfasst.

2. Schaltgerät nach Anspruch 1, **dadurch gekennzeichnet, dass** die Isolierwände (26, 46) auf den beiden Hälften des Bogengehäuses (20, 40) einen Anschlag für die Isolierwangen (36) der Isolierwand (35) der Kontaktleiste (30) definieren.

3. Schaltgerät nach Anspruch 1, **dadurch gekennzeichnet, dass** die Kontaktleiste (30) eine horizontale mittlere Symmetrieebene (P) umfasst und die beiden Hälften des Bogengehäuses (20, 40) auf im Wesentlichen symmetrische Weise zu dieser Ebene (P) angeordnet sind.

4. Schaltgerät nach Anspruch 1, **dadurch gekennzeichnet, dass** die Führungselemente der Kontaktleiste (30) die Hauptpoltrennungen (23, 43) des Bogengehäuses (20, 40) umfassen, wobei sich diese in die Polschlitze (37) der Isolierwand (35) der Kontaktleiste einfügen.
